# EUROPÄISCHE PATENTSCHRIFT

(11) **EP 2 176 001 B1**
(45) Veröffentlichungstag und Bekanntmachung des Hinweises auf die Patenterteilung: **20.12.2017**
(21) Anmeldenummer: 08784395.9
(22) Anmeldetag: 06.08.2008
(51) Int. Cl.: B02C 17/16, B02C 17/18

(54) **RÜHRWERKSMÜHLE**
STIRRER MILL
BROYEUR AGITATEUR

(30) Priorität: 08.08.2007 DE 102007037446
(43) Veröffentlichungstag der Anmeldung: 21.04.2010
(73) Patentinhaber: NETZSCH-Feinmahltechnik GmbH, 95100 Selb (DE)
(72) Erfinder: ENDERLE, Udo, 95615 Marktredwitz (DE)
(86) Internationale Anmeldenummer: PCT/DE2008/001294
(87) Internationale Veröffentlichungsnummer: WO 2009/018819

(56) Entgegenhaltungen:
- AU-B2- 697 677
- DE-A1- 2 044 895
- GB-A- 1 273 648

## Beschreibung

Die Erfindung betrifft eine Rührwerksmühle nach dem Oberbegriff des Anspruchs 1.

Aus der DE 2044895 A1 sind Rührwerksmühlen und insbesondere Rührwerkskugelmühlen bekannt, die zur Vermahlung von Feststoffen in Fluiden (z.B. Luft oder Wasser) einen Mahlbehälter, der einen Mahlraum umgibt, der mit einem Einlass und einem Auslass für zu mahlendes Gut verbunden ist, eine Rührwelle enthält, die außerhalb des Mahlbehälters beidseits oder einseitig fliegend gelagert ist, wobei die Lagerung der Rührwelle ein axial kraftaufnehmendes Festlager in einem Lagergehäuse und ein radial kraftaufnehmendes Loslager in einem Lagergehäuse enthält. Auf Grund der jeweils spezifischen Bauformen und -arten von Festlager und Loslager ergibt sich ein hoher baulicher Aufwand für die gesamte Mühle.

Das Dokument AU-M-40325/95 beschreibt eine Abriebmühle mit einer Rührwelle, die außerhalb des Mahlbehälters über zwei Lager gehalten wird.

Die Erfindung hat das Ziel, den baulichen Aufwand bei Rührwerksmühlen zu verringern.

Dieses Ziel wird mit einer Rührwerksmühle nach dem Anspruch 1 erreicht. Bevorzugte und/oder vorteilhafte weitere Ausgestaltungen ergeben sich aus den abhängigen Ansprüchen und deren Kombinationen.

Durch die Erfindung wird somit eine Rührwerksmühle geschaffen, mit einem Mahlbehälter, der einen Mahlraum umgibt, der mit einem Einlass und einem Auslass für zu mahlendes Gut verbunden ist, und eine Rührwelle, die außerhalb des Mahlbehälters fliegend gelagert ist, wobei die Lagerung der Rührwelle ein axial und radial kraftaufnehmendes Festlager in einem Festlagergehäuse und ein radial kraftaufnehmendes Loslager in einem Loslagergehäuse enthält, wobei weiterhin das Festlager und das Loslager separate Gehäuse aufweisen, die gleich groß oder gleich dimensioniert sind, wobei das Loslager vom Mahlbehälter aus betrachtet vor dem Festlager sitzt und das Festlagergehäuse axial und/oder radial verstellbar ist.

Eine vorzugsweise Ausgestaltung besteht darin, dass das Loslagergehäuse radial verstellbar ist.

Ferner kann mit Vorzug vorgesehen sein, dass das Festlager zur Lagerung der Rührwelle eine Abziehhülse enthält. Es ist weiterhin vorgesehen, daß der Innendurchmesser der Abziehhülse des Festlagers kleiner ist als der Innendurchmesser der Spannhülse des Loslagers.

Es ist weiter bevorzugt, wenn das Loslager zur Lagerung der Rührwelle eine Spannhülsenlagerung enthält, insbesondere mit einem einstellbaren Rollenspiel.

Bei einer anderen vorzugsweisen Ausgestaltung weist das Loslagergehäuse für die Rührwelle insbesondere beidseits je eine Wellendurchführung auf, in der wenigstens eine Labyrinthdichtung sitzt, um das Loslagergehäuse gegenüber der Rührwelle abzudichten. Alternativ oder zusätzlich kann ferner mit Vorzug vorgesehen sein, dass das Festlagergehäuse für die Rührwelle zumindest auch auf seiner dem Loslager zugewandten Seite eine Wellendurchführung aufweist, in der wenigstens eine Labyrinthdichtung sitzt, um das Festlagergehäuse gegenüber der Rührwelle abzudichten. Die Kombination dieser beiden Ausgestaltungen kann vorteilhaft dadurch weitergebildet sein, dass die Labyrinthdichtung im Festlagergehäuse auf dem gleichen Wellendurchmesser der Rührwelle sitzt wie die benachbarte Labyrinthdichtung im Loslagergehäuse.

Eine weitere vorzugsweise Ausgestaltung ist dadurch gekennzeichnet, dass das Festlager Wälzkörper und diesen zugeordnete Lagerschalen enthält, wobei der Außenring direkt oder über die Festringe mit dem Festlagergehäuse verbunden ist und der Innenring in Richtung Wellenende der Rührwelle von einer Wellenmutter, die auf eine Hülse drückt, mit der Rührwelle verspannt ist.

Es ist außerdem bevorzugt, dass der Innenring des Festlagers eine konische Bohrung aufweist, die auf einer Abziehülse sitzt, welche ebenfalls konisch geformt ist und sich in Richtung zum Loslager verjüngt.

Noch eine weitere vorzugsweise Ausgestaltung besteht darin, dass der Mahlbehälter zum Fest- und Loslager hin für die Rührwelle einen Durchlass aufweist, der zur Abdichtung zwischen Mahlbehälter und Rührwelle eine Stopfbuchsenpackung oder Lippendichtung oder Gleitringdichtung enthält. Dies kann insbesondere dadurch weitergebildet sein, dass die Rührwelle zur konzentrischen Ausrichtung zur Stopfbuchsenpackung axial und radial verstellbar und im Betrieb fest positioniert ist.

Vorzugsweise trägt die Rührwelle innerhalb des Mahlbehälters eine Mehrzahl von Mahlscheiben, die mit Vorzug mehrere Durchbrüche aufweisen, die insbesondere kreisrund, oval oder trapezförmig sind.

Ferner ist es bevorzugt, dass eine dem Auslass vorgeschaltete Trennvorrichtung vorgesehen ist, die insbesondere ein Sieb und/oder einen Käfig enthält, um Mahlhilfskörper von gemahlenem Gut zu trennen, wobei der Käfig vorzugsweise mit der Rührwelle verbunden ist, damit er mit ihr mitrotieren kann.

Ferner ist bevorzugt, dass das Sieb größere Öffnungen aufweist als der Durchmesser der Mahlkörper.

Insbesondere handelt es sich bei der Rührwerksmühle um eine Rührwerkskugelmühle und/oder ist zum Antrieb der Rührwelle ein Elektromotor vorgesehen, wobei das Festlager und das Loslager im Kraftfluß zwischen dem Elektromotor und dem Mahlbehälter angeordnet sind.

In einer weiteren vorzugsweisen Ausgestaltung kann zur Abdichtung zwischen dem Mahlbehälter und der Rührwelle eine Lippendichtung oder auch eine Gleitringdichtung vorgesehen werden.

Weitere bevorzugte und/oder vorteilhafte Ausgestaltungen der Erfindung und ihrer einzelnen Aspekte ergeben sich neben den Ansprüchen und deren Kombinationen aus den gesamten vorliegenden Anmeldungsunterlagen.

Die Erfindung wird anhand von Ausführungsbeispielen nachfolgend unter Bezugnahme auf die Zeichnung lediglich exemplarisch näher erläutert, in der
- Fig. 1: in einer schematischen Schnittansicht ein Ausführungsbeispiel einer Rührwerkskugelmühle zeigt,
- Fig. 2: in einer schematischen Schnittansicht ein Ausführungsbeispiel der Lagerung der Rührwelle einer Rührwerkskugelmühle verdeutlicht, und
- Fig. 3: in einer schematischen Schnittansicht ein Ausführungsbeispiel des Aufbaus des Festlagers und des Loslagers einer Lagerung der Rührwelle einer Rührwerkskugelmühle veranschaulicht.

Anhand der nachfolgend beschriebenen und in den Zeichnungen dargestellten Ausführungs- und Anwendungsbeispiele wird die Erfindung lediglich exemplarisch näher erläutert, d.h. sie ist nicht auf diese Ausführungs- und Anwendungsbeispiele oder auf die Merkmalskombinationen innerhalb dieser Ausführungs- und Anwendungsbeispiele beschränkt. Verfahrens- und Vorrichtungsmerkmale ergeben sich jeweils analog auch aus Vorrichtungs- bzw. Verfahrensbeschreibungen.

Einzelne Merkmale, die im Zusammenhang mit einem konkreten Ausführungsbeispiel angeben und/oder dargestellt sind, sind nicht auf dieses Ausführungsbeispiel oder die Kombination mit den übrigen Merkmalen dieses Ausführungsbeispiels beschränkt, sondern können im Rahmen des technisch Möglichen, mit jeglichen anderen Varianten, auch wenn sie in den vorliegenden Unterlagen nicht gesondert behandelt sind, kombiniert werden.

Gleiche Bezugszeichen in den einzelnen Figuren und Abbildungen der Zeichnung bezeichnen gleiche oder ähnliche oder gleich oder ähnlich wirkende Komponenten. Anhand der Darstellungen in der Zeichnung werden auch solche Merkmale deutlich, die nicht mit Bezugszeichen versehen sind, unabhängig davon, ob solche Merkmale nachfolgend beschrieben sind oder nicht. Andererseits sind auch Merkmale, die in der vorliegenden Beschreibung enthalten, aber nicht in der Zeichnung sichtbar oder dargestellt sind, ohne weiteres für einen Fachmann verständlich.

In der Fig. 1 ist schematisch eine Rührwerkskugelmühle 1 als Beispiel für allgemein eine Rührwerksmühle R dargestellt.

Die Rührwerkskugelmühle 1 enthält einen Mahlbehälter 2, der einen Mahlraum 3 umgibt, der mit einem Einlass 4 und einem Auslass 5 für zu mahlendes Gut (nicht dargestellt) verbunden ist, und eine Rührwelle 6, die außerhalb des Mahlbehälters 2 fliegend gelagert ist. Für die Rührwelle 6 ist eine Lagerung 7 mit, wie die Fig. 2 und 3 anhand entsprechender Ausführungsbeispiele näher verdeutlichen, einem axial und radial kraftaufnehmenden Festlager 8 in einem Festlagergehäuse 9 und einem radial kraftaufnehmenden Loslager 10 in einem Loslagergehäuse 11 vorgesehen. Auf der vom Mahlbehälter 2 abgewandten Seite der Lagerung 7, durch die die Rührwelle 6 hindurch geht, ist die letztere zum Antrieb über ein Getriebe an einen Elektromotor 12 angeschlossen. Das Loslager 10 ist vom Mahlbehälter 2 aus betrachtet vor dem Festlager 8 angeordnet.

In den Fig. 2 und 3 ist jeweils ein Ausführungsbeispiel der Lagerung 7 der Rührwelle 6 der Rührwerkskugelmühle 1 in schematischen geschnittenen Ansichten gezeigt. Da die beiden Abbildungen und Ausführungsbeispiele einige Merkmale gemeinsam haben, werden zunächst diese gemeinsamen Merkmale erläutert, bevor dann auf spezifische Merkmale jeder einzelnen Figur bzw. jedes konkreten Ausführungsbeispiels eingegangen wird.

Wie in den Abbildungen der Fig. 2 und 3 gut zu erkennen ist, sind das Festlagergehäuse 9 und das Loslagergehäuse 11 gleich groß und gleich dimensioniert und sind auch im übrigen gleich.

Bei dem Ausführungsbeispiel der Fig. 2 ist eine Festlager-Radialverstellung 13 vorgesehen, die lediglich exemplarisch durch Verstellschrauben 14 und 15 symbolisiert ist. Ferner gibt es eine Loslager-Radialverstellung 16, die ebenfalls lediglich exemplarisch durch Verstellschrauben 17 und 18 symbolisiert ist. Darüber hinaus ist noch eine Festlager-Axialverstellung 19 symbolisiert durch Verstellschrauben 20 und 21 vorgesehen. Das Ausführungsbeispiel gemäß der Fig. 3 verfügt zudem über eine Loslager-Axialverstellung 22, wobei aber die Festlager-Axialverstellung 19 und die Loslager-Axialverstellung 22 durch Führungen 23 bzw. 24 symbolisiert sind und außerdem die Festlager-Radialverstellung 13 und die Loslager-Radialverstellung 16 durch jeweils nur eine Verstellschraube 14 bzw. 17 symbolisiert sind.

Weiterhin weist das Loslagergehäuse 11 für die Rührwelle 6 beidseits je eine Wellendurchführung 25 auf, in der eine Labyrinthdichtung 26 sitzt, um das Loslagergehäuse 11 gegenüber der Rührwelle 6 abzudichten. Auch das Festlagergehäuse 9 weist für die Rührwelle 6 auf seiner dem Loslager 10 zugewandten Seite eine Wellendurchführung 27 auf, in der eine Labyrinthdichtung 28 auf dem gleichen Wellendurchmesser der Rührwelle 6 wie die benachbarte Labyrinthdichtung 26 im Loslagergehäuse 11 sitzt, um das Festlagergehäuse 9 gegenüber der Rührwelle 6 abzudichten. Das Festlagergehäuse 9 weist auch auf seiner anderen Seite, d.h. der Seite, die dem Elektromotor 12 zugewandt ist, eine Wellendurchführung 27 auf, in der eine weitere Labyrinthdichtung 28 angeordnet ist, um das Festlagergehäuse 9 gegenüber der Rührwelle 6 abzudichten.

Unter Bezugnahme nun nur noch auf die Fig. 3 enthält das Festlager 8 zur Lagerung der Rührwelle 6 eine Abziehhülse 29. Das Loslager 10 enthält eine Spannhülse 30 zur Lagerung der Rührwelle 6, d.h. eine Spannhülsenlagerung und zwar mit einem einstellbaren Rollenspiel. Weiterhin enthält das Festlager 8 Lagerwalzen 31 und diesen zugeordnete Lagerschalen 32, die über Festringe 33 mit dem Festlagergehäuse 9 verbunden und in Richtung motorseitiges Wellenende der Rührwelle 6 von einer Wellenmutter 34, die auf eine Zwischenhülse 35 drückt, mit der Rührwelle 6 verspannt sind. Die Lagerwalzen 31 des Festlagers 8 sitzen auf einem Innenring 36, dessen Bohrung konisch geformt ist und sich in Richtung zum Loslager 10 hin verjüngt.

Nochmals zurückkehrend zur Fig. 1 weist der Mahlbehälter 2 zur Lagerung 7 hin für die Rührwelle 6 einen Durchlass 37 auf, der zur Abdichtung zwischen Mahlbehälter 2 und Rührwelle 6 eine Stopfbuchsenpackung 38 enthält. Durch die Festlager-Radialverstellung 13, die Loslager-Radialverstellung 16, die Loslager-Axialverstellung 22 und die Festlager-Axialverstellung 19 ist die Rührwelle 6 zur Ausrichtung zur Stopfbuchsenpackung 37 axial und radial verstellbar und im Betrieb fest positioniert. Die Rührwelle 6 trägt innerhalb des Mahlbehälters 2 vorzugsweise eine Mehrzahl von Mahlscheiben 39 (wovon nur eine Mahlscheibe exemplarische gezeigt ist), die mehrere Durchbrüche 40 aufweisen und kreisrund, oval oder trapezförmig oder in anderer geeigneter Form gestaltet sind. Ferner ist eine dem Auslass 5 vorgeschaltete Trennvorrichtung 41 vorgesehen, die eventuell ein Sieb 42 und zumindest aber einen dem Auslaß 4 vorgeschalteten Käfig 43 enthält, um Mahlhilfskörper (nicht gezeigt) von gemahlenem Gut (nicht gezeigt) zu trennen, wobei der Käfig 43 mit der Rührwelle 6 verbunden ist, damit er mit ihr mitrotieren kann, und dazu dient, ein Verstopfen des Auslasses/Siebes 42 und ein Austreten von Mahlhilfskörpern zu verhindern.

Die Erfindung ist anhand der Ausführungsbeispiele in der Beschreibung und in der Zeichnung lediglich exemplarisch dargestellt und nicht darauf beschränkt, sondern umfasst alle Variationen, Modifikationen, Substitutionen und Kombinationen, die der Fachmann den vorliegenden Unterlagen insbesondere im Rahmen des Anspruchs und der allgemeinen Darstellungen in der Einleitung dieser Beschreibung sowie der Beschreibung der Ausführungsbeispiele entnehmen und mit seinem fachmännischen Wissen sowie dem Stand der Technik kombinieren kann. Insbesondere sind alle einzelnen Merkmale und Ausgestaltungsmöglichkeiten der Erfindung und ihrer Ausführungsbeispiele kombinierbar.

## Patentansprüche

1. Rührwerksmühle (R), mit einem Mahlbehälter (2), der einen Mahlraum (3) umgibt, der mit einem Einlass (4) und einem Auslass (5) für zu mahlendes Gut verbunden ist, und eine Rührwelle (6), die außerhalb des Mahlbehälters (2) fliegend gelagert ist, wobei die Lagerung (7) der Rührwelle (6) ein axial und radial kraftaufnehmendes Festlager (8) in einem Festlagergehäuse (9) und ein radial kraftaufnehmendes Loslager (10) in einem Loslagergehäuse (11) enthält, **dadurch gekennzeichnet, dass** das Loslager (10) vom Mahlbehälter (2) aus betrachtet vor dem Festlager (8) sitzt und das Festlager (8) axial und/oder radial verstellbar ist, wobei das Festlager (8) und das Loslager (10) separate Gehäuse aufweisen, die gleich groß und gleich dimensioniert sind.

2. Rührwerksmühle (R) nach Anspruch 1,
**dadurch gekennzeichnet,**
**dass** das Loslager (10) radial verstellbar ist.

3. Rührwerksmühle (R) nach einem der vorhergehenden Ansprüche,
**dadurch gekennzeichnet,**
**dass** das Festlager (8) zur Lagerung der Rührwelle (6) eine Abziehhülse (36) enthält.

4. Rührwerksmühle (R) nach einem der vorhergehenden Ansprüche,
**dadurch gekennzeichnet,**
**dass** das Loslager (10) zur Lagerung der Rührwelle (6) eine Spannhülse (30) enthält, insbesondere mit einem einstellbaren Rollenspiel.

5. Rührwerksmühle (R) nach einem der vorhergehenden Ansprüche,
**dadurch gekennzeichnet,**
**dass** das Loslagergehäuse (11) für die Rührwelle (6) beidseits je eine Wellendurchführung (25) aufweist, in der wenigstens eine Labyrinthdichtung (26) sitzt, um das Loslagergehäuse (11) gegenüber der Rührwelle (6) abzudichten.

6. Rührwerksmühle (R) nach einem der vorhergehenden Ansprüche,
**dadurch gekennzeichnet,**
**dass** das Festlagergehäuse (9) für die Rührwelle (6) auf seiner dem Loslager (10) zugewandten Seite eine Wellendurchführung (27) aufweist, in der wenigstens eine Labyrinthdichtung (28) sitzt, um das Festlagergehäuse (9) gegenüber der Rührwelle (6) abzudichten.

7. Rührwerksmühle (R) nach den Ansprüchen 6 und 7,
**dadurch gekennzeichnet,**
**dass** die Labyrinthdichtung (28) im Festlagergehäuse (9) auf dem gleichen Wellendurchmesser der Rührwelle /6) sitzt wie die benachbarte Labyrinthdichtung (26) im Loslagergehäuse (11).

8. Rührwerksmühle (R) nach einem der vorhergehenden Ansprüche,
**dadurch gekennzeichnet,**
**dass** das Festlager (8) Lagerwalzen (31) und diesen zugeordnete Lagerschalen (32) enthält, die über Festringe (33) mit dem Festlagergehäuse (9) verbunden und in Richtung Wellenende der Rührwelle (6) von einer Wellenmutter (34), die auf eine Zwischenhülse (35) drückt, mit der Rührwelle (6) verspannt sind.

9. Rührwerksmühle (R) nach einem der vorhergehenden Ansprüche,
**dadurch gekennzeichnet,**
**dass** das Festlager (8) einen Innenring (36) enthält, der auf einer Abziehhülse (36) sitzt, die konisch geformt ist und sich in Richtung zum Loslager (10) verjüngt.

10. Rührwerksmühle (R) nach einem der vorhergehenden Ansprüche,
**dadurch gekennzeichnet,**
**dass** der Mahlbehälter (2) zur Lagerung (7) hin für die Rührwelle (6) einen Durchlass (37) aufweist, der zur Abdichtung zwischen Mahlbehälter (2) und Rührwelle (6) eine Stopfbuchsenpackung (38) oder Lippendichtung oder Gleitringdichtung enthält.

11. Rührwerksmühle (R) nach Anspruch 11,
**dadurch gekennzeichnet,**
**dass** die Rührwelle (6) zur Ausrichtung zur Stopfbuchsenpackung (38) axial und radial verstellbar und im Betrieb fest positioniert ist.

12. Rührwerksmühle (R) nach einem der vorhergehenden Ansprüche,
**dadurch gekennzeichnet,**
**dass** die Rührwelle (6) innerhalb des Mahlbehälters (2) eine Mehrzahl von Mahlelementen (39) trägt.

13. Rührwerksmühle (R) nach Anspruch 13,
**dadurch gekennzeichnet,**
**dass** die Mahlscheiben (39) mehrere Durchbrüche (40) aufweisen, die insbesondere kreisrund, oval oder trapezförmig sind.

14. Rührwerksmühle (R) nach einem der vorhergehenden Ansprüche,
**dadurch gekennzeichnet,**
**dass** eine dem Auslass (5) vorgeschaltete Trennvorrichtung (41) vorgesehen ist.

15. Rührwerksmühle (R) nach Anspruch 15,
**dadurch gekennzeichnet,**
**dass** die Trennvorrichtung (41) einen rotierenden Käfig (43) enthält.

16. Rührwerksmühle (R) nach Anspruch 15 oder 16,
**dadurch gekennzeichnet,**
**dass** die Trennvorrichtung (41) ein zusätzliches Sieb (42) enthält, um Mahlhilfskörper von gemahlenem Gut zu trennen.

17. Rührwerksmühle (R) nach Anspruch 17,
**dadurch gekennzeichnet,**
**dass** der Käfig (43) mit der Rührwelle (6) verbunden ist, damit er mit ihr mitrotieren kann.

18. Rührwerksmühle (R) nach einem der vorhergehenden Ansprüche,
**dadurch gekennzeichnet,**
**dass** die Rührwerksmühle (R) eine Rührwerkskugelmühle (1) ist.

19. Rührwerksmühle (R) nach einem der vorhergehenden Ansprüche,
**dadurch gekennzeichnet,**
**dass** zum Antrieb der Rührwelle (6) ein Elektromotor (12) vorgesehen ist, und dass das Festlager (8) und das Loslager (10) zwischen dem Elektromotor (12) und dem Mahlbehälter (2) angeordnet sind.

## Claims

1. An agitator mill (R), comprising a grinding container (2), which surrounds a grinding chamber (3), which is connected to an inlet (4) and an outlet (5) for the stock to the ground, and an agitator shaft (6), which is mounted in a cantilevered manner outside the grinding container (2), wherein the bearing (7) of the agitator shaft (6) comprises an axially and radially force-absorbing fixed bearing (8) in a fixed bearing housing (9) and a radially force-absorbing floating bearing (10) in a floating bearing housing (11), **characterised in that** the floating bearing (10), as viewed from the grinding container (2), sits in front of the fixed bearing (8) and the fixed bearing (8) is adjustable axially and/or radially, wherein the fixed bearing (8) and the floating bearing (10) have separate housings which are of identical size and are dimensioned identically.

2. The agitator mill (R) according to claim 1,
**characterised in**
**that** the floating bearing (10) is adjustable radially.

3. The agitator mill (R) according to any one of the preceding claims,
**characterised in**
**that** the fixed bearing (8) comprises a withdrawal sleeve (36) for bearing the agitator shaft (6).

4. The agitator mill (R) according to any ane of the preceding claims,
**characterised in**
**that** the floating bearing (10) comprises an adapter sleeve (30) for bearing the agitator shaft (6), in particular with an adjustable roller clearance.

5. The agitator mill (R) according two any one of the preceding claims,
**characterised in**
**that** the floating bearing housing (11) comprises a shaft gland (25) on both sides for the agitator shaft (6), in which gland at least one labyrinth seal (26) sits in order to seal the floating bearing housing (11) with respect to the agitator shaft (6).

6. The agitator mill (R) according to any one of the preceding claims,
**characterised in**
**that** the fixed bearing housing (9) comprises, on its side facing the floating bearing (10), a shaft gland (27) for the agitator shaft (6), in which gland at least one labyrinth seal (28) sits in order to seal the fixed bearing housing (9) with respect to the agitator shaft (6).

7. The agitator mill (R) according to claim 6 and 7,
**characterised in**
**that** the labyrinth seal (28) in the fixed bearing housing (9) sits on the same shaft diameter of the agitator shaft (6) as the adjacent labyrinth seal (26) in the floating bearing housing (11).

8. The agitator mill (R) according to any one of the preceding claims,
**characterised in**
**that** the fixed bearing (8) comprises bearings rollers (31) and bearing shells (32) assigned to the latter, which are connected via fixed rings (33) to the fixed bearing housing (9) and are clamped with the agitator shaft (6) in the direction of the shaft end of the agitator shaft (6) by a shaft nut (34), which presses on an intermediate sleeve (35).

9. The agitator mill (R) according to any one of the preceding claims,
**characterised in**
**that** the fixed bearing (8) comprises an inner ring (35), which sits on a withdrawal sleeve (36), which is formed conically and tapers in the direction towards the floating bearing (10).

10. The agitator mill (R) according to any one of the preceding claims,
**characterised in**
**that** the grinding container (2) comprises, towards the bearing (7), a passage (37) for the agitator shaft (6), which passage contains a gland packing (38) or a lip seal or a sliding ring seal for the seal between the grinding container (2) and the agitator shaft (6).

11. The agitator mill (R) according to claim 11,
**characterised in**
**that** the agitator shaft (6) is axially and radially adjustable for the alignment with the gland packing (38) and is positioned fixedly during operation.

12. The agitator mill (R) according to any one of the preceding claims,
**characterised in**
**that** the agitator shaft (6) inside the grinding container (2) carries a plurality of grinding elements (39).

13. The agitator mill (R) according to claim 13,
**characterised in**
**that** the grinding discs (39) comprise a plurality of apertures (40), which are in particular circular, oval or trapezoidal.

14. The agitator mill (R) according to any one of the preceding claims,
**characterised in**
**that** a separating device (41) disposed upstream of the outlet (5) is provided.

15. The agitator mill (R) according to claim 15,
**characterised in**
**that** the separating device (41) comprises a rotating cage (43).

16. The agitator mill (R) according to claim 15 or 16,
**characterised in**
**that** the separating device (41) comprises an additional sieve (42) in order to separate auxiliary grinding bodies from ground stock.

17. The agitator mill (R) according to claim 17,
**characterised in**
**that** the cage (43) is connected to the agitator shaft (6) in order that it can rotate with the latter.

18. The agitator mill (R) according to any one of the preceding claims,
**characterised in**
**that** the agitator mill (R) is an agitator bail mill (1).

19. The agitator mill (R) according to any ane of the preceding claims,
**characterised in**
**that** an electric motor (12) is provided for driving the agitator shaft (6), and that the fixed bearing (8) and the floating bearing (10) are arranged between the electric motor (12) and the grinding container (2).

## Revendications

1. Broyeur agitateur (R) avec un récipient de broyage (2) entourant un espace de broyage (3) relié à une entrée (4) et à une sortie (5) pour le produit à broyer, et un arbre agitateur (6) monté flottant à l'extérieur du récipient de broyage (2), dans lequel le support (7) de l'arbre agitateur (6) contient un palier fixe (8) recevant une force axialement et radialement dans un logement de palier fixe (9) et un palier libre (10) recevant une force radialement dans un logement de palier libre (11), **caractérisé en ce que** le palier libre (10) est monté devant le palier fixe (8) vu depuis le récipient de broyage (2) et le palier fixe (8) est réglable axialement et/ou radialement, le palier fixe (8) et le palier libre (10) présentant des logements séparés de la même taille et avec les mêmes dimensions.

2. Broyeur agitateur (R) selon la revendication 1,
**caractérisé en ce**
**que** le palier libre (10) est réglable radialement.

3. Broyeur agitateur (R) selon l'une des revendications précédentes,
**caractérisé en ce**
**que** le palier fixe (8) comprend un manchon de démontage (36) pour le montage de l'arbre agitateur (6).

4. Broyeur agitateur (R) selon l'une des revendications précédentes,
**caractérisé en ce**
**que** le palier libre (10) comprend un manchon de serrage (30) pour le montage de l'arbre agitateur (6), en particulier avec un jeu de galets réglable.

5. Broyeur agitateur (R) selon l'une des revendications précédentes,
**caractérisé en ce**
**que** le logement de palier libre (11) présente un passage d'arbre (25) de chaque côté pour l'arbre agitateur (6), dans lequel est installé au moins un joint labyrinthe (26) pour assurer l'étanchéité du logement de palier libre (11) par rapport à l'arbre agitateur (6).

6. Broyeur agitateur (R) selon l'une des revendications précédentes,
**caractérisé en ce**
**que** le logement de palier fixe (9) présente un passage d'arbre (27) pour l'arbre agitateur (6) sur son côté tourné vers le palier libre (10), dans lequel est installé au moins un joint labyrinthe (28) pour assurer l'étanchéité du logement de palier fixe (9) par rapport à l'arbre agitateur (6).

7. Broyeur agitateur (R) selon les revendications 6 et 7,
**caractérisé en ce**
**que** le joint labyrinthe (28) dans le logement de palier fixe (9) est installé sur le même diamètre d'arbre de l'arbre agitateur (6) que le joint labyrinthe (26) voisin dans le logement de palier libre (11).

8. Broyeur agitateur (R) selon l'une des revendications précédentes,
**caractérisé en ce**
**que** le palier fixe (8) comprend des rouleaux de support (31) et des coquilles de palier (32) attribuées à ceux-ci, lesquelles sont reliées au logement de palier fixe (9) par des anneaux fixes (33) et sont serrées avec l'arbre agitateur (6) dans la direction de l'extrémité d'arbre de l'arbre agitateur (6) par un écrou d'arbre (34) appuyant sur un manchon intermédiaire (35).

9. Broyeur agitateur (R) selon l'une des revendications précédentes,
**caractérisé en ce**
**que** le palier fixe (8) comprend un anneau intérieur (36) installé sur un manchon de démontage (36) formé de façon conique et s'affinant en direction du palier libre (10).

10. Broyeur agitateur (R) selon l'une des revendications précédentes,
**caractérisé en ce**
**que** dans la direction du support (7), le récipient de broyage (2) présente un passage (37) pour l'arbre agitateur (6), lequel comprend un presse-étoupe (38) ou un joint à lèvre ou une garniture d'étanchéité à anneau glissant pour assurer l'étanchéité entre le récipient de broyage (2) et l'arbre agitateur (6).

11. Broyeur agitateur (R) selon la revendication 11,
**caractérisé en ce**
**que** l'arbre agitateur (6) est réglable axialement et radialement pour l'orientation vers le presse-étoupe (38) et positionné fixement pendant le fonctionnement.

12. Broyeur agitateur (R) selon l'une des revendications précédentes,
**caractérisé en ce**
**que** l'arbre agitateur (6) porte une pluralité d'éléments de broyage (39) à l'intérieur du récipient de broyage (2).

13. Broyeur agitateur (R) selon la revendication 13,
**caractérisé en ce**
**que** les disques de broyage (39) présentent plusieurs percées (40), en particulier circulaires, ovales ou trapézoïdales.

14. Broyeur agitateur (R) selon l'une des revendications précédentes,
**caractérisé en ce**
**qu'**il est prévu un dispositif de séparation (41) installé en amont de la sortie (5).

15. Broyeur agitateur (R) selon la revendication 15,
**caractérisé en ce**
**que** le dispositif de séparation (41) comprend une cage rotative (43).

16. Broyeur agitateur (R) selon la revendication 15 ou 16,
**caractérisé en ce**
**que** le dispositif de réparation (41) comprend un tamis (42) supplémentaire permettant de séparer des corps de broyage auxiliaires du produit broyé.

17. Broyeur agitateur (R) selon la revendication 17,
**caractérisé en ce**
**que** le cage (43) est reliée à l'arbre agitateur (6) afin de pouvoir tourner conjointement avec celui-ci.

18. Broyeur agitateur (R) selon l'une des revendications précédentes,
**caractérisé en ce**
**que** le broyeur agitateur (R) est un broyeur agitateur à billes (1).

19. Broyeur agitateur (R) selon l'une des revendications précédentes,
**caractérisé en ce**
**qu'**un moteur électrique (12) est prévu pour l'actionnement de l'arbre agitateur (6), et **en ce que** le palier fixe (8) et le palier libre (10) sont disposés entre le moteur électrique (12) et le récipient de broyage (2).
